# EUROPÄISCHE PATENTSCHRIFT

(11) **EP 1 561 600 B1**
(45) Veröffentlichungstag und Bekanntmachung des Hinweises auf die Patenterteilung: **05.01.2011**
(21) Anmeldenummer: 04405074.8
(22) Anmeldetag: 05.02.2004
(51) Int. Cl.: B42C 5/02, B42C 19/08

(54) **Schlagvorrichtung für das Ausrichten eines Druckbogenstapels**
Striker device for aligning a stack of printed sheets
Dispositif de frappe pour aligner un paquet de feuilles imprimées

(43) Veröffentlichungstag der Anmeldung: 10.08.2005
(73) Patentinhaber: Müller Martini Holding AG, 6052 Hergiswil (CH)
(72) Erfinder: Müller, Hans, 97922 Lauda-Königshofen (DE)

(56) Entgegenhaltungen:
- DE-A- 2 061 839
- DE-A- 19 602 610
- DE-B- 1 262 221
- US-A1- 2003 031 532

## Beschreibung

Die Erfindung betrifft ein Verfahren und eine Einrichtung für das Ausrichten von zusammengetragenen Druckbogen eines auf einem Führungsabschnitt einer aus einer umlaufenden Förderkette und daran befestigten Mitnehmern gebildeten Fördereinrichtung mit dem Rücken auf einem Führungsboden und zwischen seitlichen Führungselementen einer Führungsvorrichtung stehend transportierten Buchblocks.

Für das Klebebinden werden in einer Zusammentragmaschine übereinanderliegend gesammelte Druckbogen ungebunden als Buchblocks in einen Klebebinder zur Bearbeitung und Beleimung des Rückens überführt. Auf dem Ueberführungsweg, der einen Vorsatzanleger aufweisen kann, werden die ungebundenen Buchblocks seitlich gewendet (etwa 90°) derart, dass sie auf dem Rücken stehen und am Ende des Ueberführungsweges von jeweils einer Klammer des Klebebinders erfasst werden können, derart, dass die Falzkanten und Kanten von Einzelblättern der Druckbogen einige Millimeter nach unten aus der Klammer herausragen, damit der Rücken bearbeitet, beleimt und mit einem Umschlag versehen werden kann.

Auf einer sog. Ableimmaschine werden u.a. fadengeheftete Buchblocks oder aus fadengesiegelten Druckbogen bestehende Buchblocks am Rücken beleimt, die anschliessend in eine Buchdecke eingehängt werden.

Sowohl auf dem Weg in den Klebebinder als auch in die Ableimmaschine besteht die Gefahr, dass die im Buchblock ungebundenen Druckbogen resp. die fadengehefteten, im Buchblock relativ losen Druckbogen ihre gegenseitige Lage verändern, indem beispielsweise die den Rücken eines Blockes bildenden Kanten der Druckbogen keine exakt ausgerichtete Ebene bilden.

In den danach die Buchblöcke übernehmenden Klammern eines Klebebinders oder zwischen den fördernd angetriebenen Spannelementen einer Ableimmaschine, wo die Druckbogen im Buchblock zusammengepresst sind, können die Lagen eines Buchblocks nicht mehr geändert werden.

Daraus folgt, dass ein zwischen den Blättern oder Druckbogen verschobenes Druckbild verbleibt, und beim Ableimen von fadengehefteten oder fadengesiegelten Druckbogen könnte eine verschobene Lage im Buchblock oder ein verzogener Rücken des Buchblocks zu einer ungenügenden Rückenbeleimung und/oder ungleichmässigen Umschlagbefestigung führen.

Gegen diese Umstände werden bei einer Ableimmaschine SB-6000 der Firma Sigloch Maschinenbau GmbH, DE-74641 Künzelsau, auf den losen Buchblock einwirkende, frei drehende Walzenbürsten eingesetzt. Beim Auftreffen auf der Frontfläche eines Buchblocks biegen sich die Borsten oder sie treten zwischen Blätter der Druckbogen ein, sodass die Wirkung für eine genaue Ausrichtung ausbleibt.

Die vorveröffentlichte DE - A - 20 61 839 betrifft ein Verfahren zum Runden der Rückenfläche von aus gefalzten, zusammengetragenen und übereinanderliegenden Bogen bestehenden Buchblöcken, die an der Rückenfläche eine klebetechnische Bindung mit Hilfe von Schmelzklebern aufweisen und zum Einhängen in gerundeten Einbanddecken bestimmt sind.

Bei der weiteren vorveröffentlichten DE - A - 196 02 610 handelt es sich um ein Verfahren und eine vorrichtung zur Bearbeitung von Bogenstapeln im zuge der Herstellung von klebegebundenen Buchblocks.

Aufgabe der vorliegenden Erfindung ist es somit, ein verfahren und eine Einrichtung zu schaffen, durch welche die Buchblocks mit exakt ausgerichteten Druckbogen einem Klebebinder oder einer Ableimmaschine zugeführt werden können.

Erfindungsgemäss wird diese Aufgabe dadurch gelöst, dass über der den Führungsabschnitt bildenden Führungsvorrichtung eine mit einem Gestell verbundene Beaufschlagungavorrichtung angeordnet ist, welche auf die Frontkante des transportierten Buchblocks in Zeitabschnitten sich wiederholende Schläge ausübt. Durch die klopfweise Beaufschlagung über die gesamte Buchblockhöhe hinweg werden die in einem Buchblock unausgerichteten Druckbogen in die richtige Lage versetzt. Vorteilhaft erfolgt die Einwirkung auf den Buchblock schlagartig mit entsprechender Resonanz auf die Druckbogen.

Bei einer Einrichtung für das Ausrichten von zusammengetragenen Druckbogen ist über der den Führungsabschnitt bildenden Führungsvorrichtung eine mit einem Gestell verbundene Beaufschlagungsvorrichtung angeordnet, welche auf die Frontkante des transportierten Buchblocks wiederholt schlagartig einwirkbar ausgebildet ist.

Vorzugsweise ist die Beaufschlagungsvorrichtung höhenverstellbar befestigt, sodass ein optimales Anpassen an einen Buchblock und ein Einstellen auf unterschiedlich grosse Buchblockformate vorgenommen werden kann.

Als eine einfache Beaufschlagungsvorrichtung erweist es sich, wenn diese eine einenends eingespannte, anderenends auf einen Buchblock einwirkende und in Förderrichtung der Buchblocks sich erstreckende Leiste aufweist, die jeweils selbsttätig in Ausgangslage zurückschwingt.

Als Betätigungsorgan der Beaufschlagungsvorrichtung kann ein oberhalb des freien Endes der Leiste um eine quer zur Förderrichtung der Buchblocks verlaufende Horizontalachse rotierendes, an dem auf die Leiste einwirkenden Umfang von einer Kreisform abweichendes Rad verwendet werden, das die Leiste im nicht eingespannten Bereich in Schwingungen hält.

Zur Erzeugung der Schwingungen mittels Rad kann dieses am Umfang verteilt mehrere Kanten aufweisen, beispielsweise aus Sehnen am Kreis gebildete.

Der Antrieb des Rades erfolgt zweckmässig mit einem gestellfest angeordneten Motor, beispielsweise einem drehzahlverstellbaren Elektromotor mit dem sich die Schlagkadenz der Beaufschlagungsvorrichtung verändern lässt.

Damit die vorzugsweise aus einem Kunststoff hergestellte Leiste von dem Rad im Verlauf der Zeit nicht beschädigt wird, ist unter dem Rad ein an der Leiste befestigter Verschleissbalken angeordnet.

Alternativ zum Rad kann die Beaufschlagungsvorrichtung ein auf das freie Ende der Leiste Schläge ausübender, gestellfest angeordneter Druckluftzylinder oder eine beispielsweise nach dem Wagner'schen Hammerprinzip erregbare elektromagnetische Vorrichtung aufweisen.

Als Initiator des Druckluftzylinders zur Ausübung von in Zeitabständen sich wiederholenden Schlägen dient vorteilhaft ein gesteuertes Ventil.

Zur Minderung des durch die Beaufschlagungsvorrichtung entstehenden Lärms können dämpfende technische Massnahmen an den betroffenen Teilen vorgenommen werden, beispielsweise durch geeignete Materialien.

Zweckmässigerweise sind an dem Führungsabschnitt nach einer unterschiedlichen Buchblockdicke verstellbar, entlang dem Führungsabschnitt verlaufende Führungselemente angeordnet, sodass der Transport der Buchblocks ungehindert bleibt.

Anschliessend wird die Erfindung unter Bezugnahme auf die Zeichnung, auf die bezüglich aller in der Beschreibung nicht näher erwähnten Einzelheiten verwiesen wird, anhand zweier Ausführungsbeispiele erläutert. In der Zeichnung zeigen:
- Fig. 1: eine räumliche Darstellung einer Ausführung der er- findungsgemässen Einrichtung,
- Fig. 2: eine Seitenansicht der in Fig. 1 gezeigten Einrich- tung,
- Fig. 3: eine räumliche Darstellung einer alternativen Aus- führung der erfindungsgemässen Einrichtung und
- Fig. 4: eine Seitenansicht der in Fig. 3 veranschaulichten Einrichtung.

Die Fig. 1 und 2 zeigen eine Einrichtung 1 für das Ausrichten von beispielsweise in einer Zusammentragmaschine (nicht ersichtlich) gesammelten Druckbogen eines auf einem Führungsabschnitt 2 einer (unvollständig dargestellten) Fördereinrichtung 3 auf dem Rücken stehend transportierten Buchblocks 4 oder von einem auf dem Rücken stehend zugeführten, aus fadengehefteten oder aus fadengesiegelten Druckbogen gebildeten Buchblock 4.

Die Fördereinrichtung 3 besteht bei den veranschaulichten Ausführungsbeispielen aus einer Buchblock 4 in Abständen hintereinander transportierende Mitnehmer 31 aufweisenden, um horizontale Achsen umlaufend angetriebenen Förderkette 30 (strichpunktiert gezeigt) und einem an diese förderwirksam anschliessenden Plattenförderer 32, der aus zwei seitlich beabstandeten Arbeitstrums um senkrechte Achsen umlaufender Plattenbänder 33 gebildet ist, zwischen welchen Arbeitstrums die Buchblocks 4 eingespannt transportiert werden; wobei die -hier stangenartigen- Mitnemer 31 unterhalb der Plattenbänder 33 den durch letztere gebildeten anschliessenden Förderbereich der Fördereinrichtung 3 verlassen. Plattenförderer 32 der gezeigten Art sind beispielsweise in der EP 1'295'732 A1 beschrieben.

Dies bedeutet, dass die Buchblocks 4 erst nach dem Durchlaufen des Führungsabschnittes 2, an dem eine Beaufschlagungsvorrichtung angeordnet ist, von dem Plattenförderer 32 erfasst und ohne Stillstand weitertransportiert werden.

Der Buchblock 4 wird einem dem Führungsabschnitt 2 zugeordneten Führungsboden 5 in Förderrichtung F zugeführt, der für ein störungsfreies Ueberführen eine schräge Uebergangsphase 13 aufweist, und den der Buchblock auf dem Rücken stehend gleitend passiert. Seitlich sind die Buchblocks 4 durch Führungselemente 6 einer Führungsvorrichtung 28 geführt, von denen wenigstens eines nach der Dicke eines Buchblocks 4 so einstell- und verstellbar ist, dass der Buchblock 4 wenigstens eines der Führungselemente 6 beim Durchlaufen nur gerade berührt. Die Führungselemente 6, die sich etwa auf die Länge des Führungsabschnittes 2 erstrecken, weisen am Einlaufende einen sich auf die Buchblockdicke verengenden Bereich auf, der die Buchblocks 4 in eine bestimmte Bearbeitungslage führt. Die Führungselemente 6 sind an senkrechten Holmen 7 höhenverstellbar befestigt. Die Holme 7 eines Führungselementes 6 sind an einer Konsole 8, die mit einem Teil 9 eines Maschinengestells (nicht ersichtlich) verbunden ist, und an dem Maschinengestell befestigt. Teil 9 unterstützt im unteren Bereich des Buchblocks 4 die Führungselemente 6 auf dem Weg in den Führungsabschnitt 2. Zum Zweck der Höhenverstellung sind die Führungselemente 6 durch Klemmhalter 10 mit den Holmen 7 lösbar verbunden.

Auf den Konsolen 8 ist jeweils eine stehende Führungssäule 11 befestigt, an der eine Tragplatte 12 verschiebbar angeordnet ist. An der Unterseite der Tragplatte 12 befindet sich eine mit dieser einenends fest verbundene biegsame Leiste 14, beispielsweise aus Kunststoff oder Federstahl.

Auf der Leiste 14 ist ein sich quer zur Förderrichtung F der Buchblocks 4 erstreckender Verschleissbalken 15 festgeschraubt, auf den ein am Umfang von einer Kreisform abweichendes, angetriebenes Rad 16 einwirkt. Das Rad 16 weist am Umfang verteilt mehrere Kanten 17 auf, die bei der Rotation des Rades 16 eine schlagartige Wirkung auf den Verschleissbalken 15 resp. die Leiste 14 ausüben, die sich klopfend auf einen darunter passierenden Buchblock 4 überträgt. Das Rad 16 ist an der auf der Tragplatte 12 stehend befestigten Rippe 18 gelagert und mit einem Getriebemotor 19 antriebsverbunden. Als Getriebe 20 ist vorliegend ein Schneckenradgetriebe vorgesehen. In der Betriebsstellung der Einrichtung 1 reicht das freie Ende der eine untere Einlaufphase 21 aufweisenden Leiste 14 wenigstens annähernd an die Frontkante eines Buchblocks 4. Die Anpassung der Leiste 14 an die Buchblockbreite erfolgt über eine mit der Tragplatte 12 verbundene Arretiervorrichtung 22, die an der Führungssäule 11 verschieb- und mittels Schraube 23 festklemmbar ist. Damit sich die Tragplatte 12 und damit das Rad 16 an der Führungssäule 11 nicht verdrehen kann, ist die zylinderische Führungssäule 11 mit einer (gefrästen) Fläche 24 zur Verdrehsicherung ausgebildet.

Die Intensität der Schläge an dem Verschleissbalken 15, die auch als Vibration bezeichnet werden können, ist u.a. von der Drehzahl des Rades 16 und der Kantenhöhe am Umfang abhängig.

Als Alternative zur Ausführung nach den Fig. 1 und 2 weist die Beaufschlagungsvorrichtung bei der Ausführung nach Fig. 3 und 4 ein an einem an der Tragplatte 12 befestigten Träger 25 angeordneten Druckluftzylinder 26 auf, der an seinem der Leiste 14 zugewandten Ende durch einen Hammer 27 ausgebildet ist. Der Druckluftzylinder 26 ist zur Ausübung von in Zeitabständen sich wiederholenden Schlägen mit einem gesteuerten Ventil (nicht dargestellt) verbunden. Der Aufbau der Beaufschlagungsvorrichtung entspricht etwa demjenigen nach den Fig. 1 und 2. Die Schläge des zylinderischen Hammers 27 wirken direkt auf die Leiste 14, wobei zum Schutz der Leiste 14 eine Verstärkung aufgebaut oder der Hammer 27 aus Hartgummi hergestellt sein könnte.

Eine nach dem wagner'schen Hammer funktionierende elektromagnetische Spule kann den selben Zweck einer Beaufschlagung des Buchblocks erfüllen.

## Patentansprüche

1. Verfahren für das Ausrichten von zusammengetragenen Druckbogen eines auf einem Führungsabschnitt (2) einer aus einer umlaufenden Förderkette (30) und daran befestigten Mitnehmern (31) gebildeten Fördereinrichtung (3) mit dem Rücken auf einem Führungsboden (5) und zwischen seitlichen Führungselementen (6) einer Führungsvorrichtung (28) stehend transportierten Buchblocks (4), **dadurch gekennzeichnet, dass** über der den Führungsabschnitt (2) bildenden Führungsvorrichtung (28) eine mit einem Gestell verbundene Beaufschlagungsvorrichtung angeordnet ist, welche auf die Frontkante des transportierten Buchblocks (4) in Zeitabschnitten sich wiederholende Schläge ausübt.

2. Einrichtung für das Ausrichten von zusammengetragenen Druckbogen eines auf einem Führungsabschnitt (2) einer aus einer umlaufenden Förderkette (30) und daran befestigten Mitnehmern (31) gebildeten Fördereinrichtung (3) mit dem Rücken auf einem Führungsboden (5) und zwischen seitlichen Führungselementen (6) einer Führungsvorrichtung (28) stehend transportierten Buchblocks (4), **dadurch gekennzeichnet, dass** über der den Führungsabschnitt (2) bildenden Führungsvorrichtung (28) eine mit einem Gestell verbundene Beaufschlagungsvorrichtung angeordnet ist, welche auf die Frontkante des transportierten Buchblocks (4) wiederholt schlagartig einwirkbar ausgebildet ist.

3. Einrichtung nach Anspruch 2, **dadurch gekennzeichnet, dass** die Beaufschlagungsvorrichtung höhenverstellbar befestigt ist.

4. Einrichtung nach Anspruch 2 oder 3, **dadurch gekennzeichnet, dass** die Beaufschlagungsvorrichtung eine einenends eingespannte, anderenends auf einen Buchblock (4) einwirkende und in Förderrichtung (F) der Buchblocks (4) sich erstreckende Leiste (14) aufweist.

5. Einrichtung nach Anspruch 4, **dadurch gekennzeichnet, dass** die Beaufschlagungsvorrichtung ein oberhalb des freien Endes der Leiste (14) um eine quer zur Förderrichtung (F) der Buchblocks (4) verlaufende Horizontalachse rotierendes, an dem auf die Leiste (14) einwirkenden Umfang von einer Kreisform abweichendes Rad (16) aufweist.

6. Einrichtung nach Anspruch 5, **dadurch gekennzeichnet, dass** das Rad (16) am Umfang verteilt mehrere Kanten (17) aufweist.

7. Einrichtung nach Anspruch 5 oder 6, **dadurch gekennzeichnet, dass** das Rad (16) mit einem gestellfest angeordneten Motor (19) antriebsverbunden ist.

8. Einrichtung nach einem der Ansprüche 5 bis 7, **dadurch gekennzeichnet, dass** unter dem Rad (16) ein an der Leiste (14) befestigter Verschleissbalken (15) vorgesehen ist.

9. Einrichtung nach Anspruch 4, **dadurch gekennzeichnet, dass** die Beaufschlagungsvorrichtung einen auf das freie Ende der Leiste (14) einwirkenden gestellfest angeordneten Druckluftzylinder (26) aufweist.

10. Einrichtung nach Anspruch 9, **dadurch gekennzeichnet, dass** der Druckluftzylinder (26) zur Ausübung der in Zeitabständen sich wiederholenden Schläge mit einem gesteuerten Ventil verbunden ist.

11. Einrichtung nach Anspruch 4, **dadurch gekennzeichnet, dass** die Beaufschlagungsvorrichtung einen auf das freie Ende der Leiste (14) schlagartig einwirkenden Elektromagneten aufweist.

12. Einrichtung nach einem der Ansprüche 2 bis 11, **dadurch gekennzeichnet, dass** zur Minderung der Lärmentwicklung die die Schläge ausübenden Teile der Beaufschlagungsvorrichtung durch schalldämpfende Materialien ausgebildet sind.

13. Einrichtung nach einem der Ansprüche 2 bis 12, **dadurch gekennzeichnet, dass** die Führungselemente (6) verstellbar angeordnet sind.

14. Einrichtung nach einem der Ansprüche 2 bis 13, **dadurch gekennzeichnet, dass** das Förderende der Förderkette (30) in den Förderbereich eines Plattenförderers mündet.

## Claims

1. Method for aligning the collated printed sheets of a book block (4) conveyed standing between the side guide elements (6) of a guide device (28) on a guide section (2) of a conveying device (3) made of a circulating conveyor chain (30) and the carriers (31) fastened to it with the back on a guide plate (5), **characterised in that** an impact device connected to a frame is arranged over the guide device (28) forming the guide section (2), which carries out repeated strikes at intervals on the front edge of the book block (4) conveyed.

2. Device for aligning the collated printed sheets of a book block (4) conveyed standing between side guide elements (6) of a guide device (28) on a guide section (2) of a conveying device (3) made of a circulating conveyor chain (30) and the carriers (31) fastened to it with the back on a guide plate (5), **characterised in that** an impact device connected to a frame is arranged over the guide device (28) forming the guide section (2), which is made to have a striking effect repeatedly on the front edge of the book block (4) conveyed.

3. Device according to claim 2 **characterised in that** the impact device is fastened height adjustably.

4. Device according to claim 2 or 3, **characterised in that** the impact device has a strip (14) extending in the conveying direction (F) of the book block (4), which is clamped at one end and at the other end has an effect on a book block (4).

5. Device according to claim 4, **characterised in that** the impact device has a wheel (16) above the free end of the strip (14) rotating around a horizontal axis running crosswise to the conveying direction (F) of the book block (4), diverging from a circular shape on the circumference with an effect on the strip (14).

6. Device according to claim 5, **characterised in that** the wheel (16) has several edges (17) distributed on the circumference.

7. Device according to claim 5 or 6, **characterised in that** the wheel (16) is connected in a driving way to a motor (19) arranged fixed to a frame.

8. Device according to one of claims 5 to 7, **characterised in that** under the wheel (16) a wear bar (15) is provided fastened to the strip (14) under the wheel (16).

9. Device according to claim 4, **characterised in that** the impact device has a compressed air cylinder (26) arranged fixed to a frame, which has an effect on the free end of the strip (14).

10. Device according to claim 9, **characterised in that** the compressed air cylinder (26) is connected to a controlled valve for carrying out repeated strikes at intervals.

11. Device according to claim 4, **characterised in that** the impact device has an electromagnet, which has a striking effect on the free end of the strip (14).

12. Device according to one of claims 2 to 11, **characterised in that** the parts of the impact device carrying out the strikes are made of sound absorbing materials in order to reduce the noise.

13. Device according to one of claims 2 to 12, **characterised in that** the guide elements (6) are arranged adjustably.

14. Device according to one of claims 2 to 13, **characterised in that** the conveying end of the conveyor chain (30) opens into the conveying area of a plate conveyor.

## Revendications

1. Procédé d'alignement de feuilles imprimées assemblées d'un corps d'ouvrage (4) transporté sur une section de guidage (2) d'un transporteur (3) constitué d'une chaîne transporteuse circulante (30) et d'entraîneurs (31) fixés sur cette chaîne, avec le dos sur un fond de guidage (5) et en position verticale entre des éléments de guidage latéraux (6) d'un dispositif de guidage (28), **caractérisé en ce qu'**un dispositif de sollicitation relié à un bâti est disposé au-dessus du dispositif de guidage (28) formant la section de guidage (2), et il exerce sur l'arête avant du corps d'ouvrage transporté (4) des frappes qui se répètent à intervalles de temps.

2. Système d'alignement de feuilles imprimées assemblées d'un corps d'ouvrage (4) transporté sur une section de guidage (2) d'un transporteur (3) constitué d'une chaîne transporteuse circulante (30) et d'entraîneurs (31) fixés sur cette chaîne, avec le dos sur un fond de guidage (5) et en position verticale entre des éléments de guidage latéraux (6) d'un dispositif de guidage (28), **caractérisé en ce qu'**un dispositif de sollicitation relié à un bâti est disposé au-dessus du dispositif de guidage (28) formant la section de guidage (2), et il est conçu pour pouvoir agir par frappes répétées sur l'arête avant du corps d'ouvrage transporté (4).

3. Système selon la revendication 2, **caractérisé en ce que** le dispositif de sollicitation est fixé avec possibilité de réglage en hauteur.

4. Système selon la revendication 2 ou 3, **caractérisé en ce que** le dispositif de sollicitation présente une barre (14) s'étendant dans la direction de transport (F) du corps d'ouvrage (4), fixée à une extrémité et agissant à l'autre extrémité sur un corps d'ouvrage (4).

5. Système selon la revendication 4, **caractérisé en ce que** le dispositif de sollicitation présente une roue (16), qui tourne au-dessus de l'extrémité libre de la barre (14) autour d'un axe horizontal s'étendant transversalement à la direction de transport (F) du corps d'ouvrage (4), et qui diffère d'une forme circulaire sur sa circonférence agissant sur la barre (14).

6. Système selon la revendication 4 ou 5, **caractérisé en ce que** la roue (16) présente plusieurs arêtes (17) réparties sur sa circonférence.

7. Système selon la revendication 5 ou 6, **caractérisé en ce que** la roue (16) est reliée en entraînement à un moteur (19) disposé solidaire du bâti.

8. Système selon l'une des revendications 5 à 7, **caractérisé en ce qu'**une barre d'usure (15) fixée sur la barre (14) est prévue en dessous de la roue (16).

9. Système selon la revendication 4, **caractérisé en ce que** le dispositif de sollicitation présente un vérin pneumatique (26) disposé solidaire du bâti et agissant sur l'extrémité libre de la barre (14).

10. Système selon la revendication 9, **caractérisé en ce que** le vérin pneumatique (26) est relié à une soupape asservie afin d'exercer les frappes se répétant à intervalles de temps.

11. Système selon la revendication 4, **caractérisé en ce que** le dispositif de sollicitation présente un électroaimant agissant par frappes sur l'extrémité libre de la barre (14).

12. Système selon l'une des revendications 2 à 11, **caractérisé en ce que**, afin de réduire la production de bruit, les éléments du dispositif de sollicitation qui exercent les frappes sont constitués de matériaux amortissant le bruit.

13. Système selon l'une des revendications 2 à 12, **caractérisé en ce que** les éléments de guidage (6) sont disposés avec possibilité de réglage.

14. Système selon l'une des revendications 2 à 13, **caractérisé en ce que** l'extrémité de transport de la chaîne transporteuse (30) débouche dans la zone de transport d'un transporteur à plateaux.
